# EUROPÄISCHE PATENTSCHRIFT

(11) **EP 0 374 613 B1**
(45) Veröffentlichungstag und Bekanntmachung des Hinweises auf die Patenterteilung: **01.06.1994**
(21) Anmeldenummer: 89122610.2
(22) Anmeldetag: 07.12.1989
(51) Int. Cl.: H01R 23/72

(54) **Vielpoliger Steckverbinder**
Multipolar connector
Connecteur multipolaire

(30) Priorität: 23.12.1988 DE 8815974 U
(43) Veröffentlichungstag der Anmeldung: 27.06.1990
(73) Patentinhaber: FRITZ HARTMANN GERÄTEBAU GMBH & CO KG, D-91083 Baiersdorf (DE)
(72) Erfinder: Schulz, Erhard, D-8500 Nürnberg 40 (DE)
(74) Vertreter: Tergau, Enno, Dipl.-Ing.

(56) Entgegenhaltungen:
- DE-A- 1 690 247
- DE-U- 8 800 355
- FR-A- 2 598 876
- US-A- 4 050 769

## Beschreibung

Die Erfindung betrifft einen vielpoligen Steckverbinder mit den im Oberbegriff des Anspruches 1 genannten Merkmalen.

Steckverbinder der eingangs genannten Art - in der Praxis oft auch als Mehrfach-Steckverbinder bezeichnet - dienen u.a. zur elektrischen und mechanischen Verbindung von Leiterplatten mit Kabeln. Die Verbindung kommt dabei durch Kontaktstifte zustande, die in einer Isolierleiste fixiert sind und mit ihren einen, aus der einen Seite in einer Reihe herausstehenden Schenkeln, den Leiterplattenschenkeln, in entsprechende Lochreihen auf den Leiterplatten eingesteckt und gegebenenfalls verlötet sind. Auf die aus der anderen Seite ebenfalls in einer Reihe herausstehenden Schenkel, die Steckerschenkel, ist ein Stecker zur Kabelzuführung aufsteckbar. Aus der US-PS 4,050,769 sind Steckverbinder bekannt, deren Konktaktstifte in einer Doppelreihe angeordnet sind.

Je nach Ausführungsart verlaufen die Leiterplattenschenkel entweder alle in geradliniger Fortsetzung der Steckerschenkel oder sind etwa rechtwinklig zu den Steckerschenkeln abgewinkelt. Im ersten Fall verlaufen die Steckerschenkel und damit die Aufsteckrichtung eines Steckers parallel und im zweiten Fall rechtwinklig zur Leiterplattenoberfläche.

Die Ausführung mit abgewinkelten Leiterplattenschenkeln und damit parallel zur Leiterplattenoberfläche verlaufender Aufsteckrichtung kommt vor allem dann zum Einsatz, wenn mehrere Leiterplatten möglichst platzsparend, z.B. in einem Gehäuse, untergebracht werden sollen. Da Steckverbinder nach dem Stande der Technik jeweils nur mit einer Leiterplatte verbindbar sind, müssen demnach bei einer Anzahl von n Leiterplatten auch n Steckverbinder in dem zur Verfügung stehenden Raum untergebracht werden.

Davon ausgehend liegt der Erfindung die Aufgabe zugrunde, einen Steckverbinder zu entwickeln, der gleichzeitig mit mindestens zwei Leiterplatten und mit einem Stecker zur Kabelzuführung verbindbar ist.

Diese Aufgabe wird durch das im Kennzeichen des Anspruches 1 angegebene Merkmal gelöst, wonach die Leiterplattenschenkel der Kontaktstifte aus mindestens zwei unterschiedlichen Seitenflächen der Isolierleiste herausstehen und daher mit mindestens zwei Leiterplatten verbindbar sind.

Besondere Ausführungsarten des Steckverbinders sind in den abhängigen Ansprüchen angegeben.

In den Ansprüchen 2 und 3 ist eine bevorzugte Anordnung der Leiterplattenschenkel angegeben. Sie ermöglicht es, zwei Leiterplatten so mit dem Steckverbinder zu verbinden, daß die Leiterplatten zueinander und zu den Steckerschenkeln parallel verlaufen. Der Minimalabstand zwischen den beiden Leiterplatten ist durch die Breite des Steckverbinders begrenzt. Die Packungsdichte von mehreren solcher mit einem Steckverbinder verbundener Leiterplattenpaare ist nun wesentlich verringert, denn bei einer Anzahl von n Leiterplatten ist nur eine Anzahl von n/2 (n = gerade) bzw. (n + 1)/2 (n = ungerade) Steckverbinder nötig.

Der fertigungstechnische Aufwand für die erfindungsgemäßen Steckverbinder ist, verglichen mit dem für Steckverbinder nach dem Stande der Technik, deren Leiterplattenschenkel in nur eine Richtung weisen, praktisch gleich, da die Kontaktstifte wie bisher in Löcher der vorgefertigten Isolierleiste eingesteckt und dann nach einem beliebigen Schema nach der einen oder anderen Seite umgebogen werden.

Die Anordnung der Leiterplattenschenkel nach den Ansprüchen 4 und 5 ermöglicht es, zwei rechtwinklig zueinander angeordnete Leiterplatten mit einem Steckverbinder zu verbinden.

Die Wurzelbereiche der abgewinkelten Leiterplattenschenkel liegen in den im Anspruch 6 genannten Nuten ein und sind damit vor unbeabsichtigter Überbrückung bei einem Kontakt mit elektrisch leitfähigen Gegenständen geschützt und in ihrer Lage fixiert.

Das in Anspruch 7 genannte U-förmige Querschnittsprofil sowie die Vertiefungen in der Innenseite der einen Seitenwand des U-Profils nach Anspruch 8 dienen als Einsteckhilfe und zum verwechslungsfreien Einstecken des Steckers.

Die Erfindung wird anhand der in den Figuren dargestellten Ausführungsbeispiele näher erläutert. Es zeigen:
- Fig. 1: eine perspektivische Schnittdarstellung einer bevorzugten Ausführungsform des Steckverbinders,
- Fig. 2: eine Draufsicht auf die Unterseite des Steckverbinders nach Fig.1,
- Fig. 3: eine Schnittzeichnung des Steckverbinders nach Fig. 1,
- Fig. 4: eine Schnittzeichnung des mit zwei Leiterplatten verbundenen Steckverbinders nach Fig.1,
- Fig. 5: eine Umrißzeichnung eines Steckers,
- Fig. 6: eine weitere Ausführungsform eines Steckverbinders,
- Fig. 7: eine Draufsicht auf die Unterseite des Steckverbinders nach Fig. 6,
- Fig. 8: eine Schnittzeichnung des Steckverbinders nach Fig. 6,
- Fig. 9: eine Schnittzeichnung des mit zwei Leiterplatten verbundenen Steckverbinders nach Fig.6 und
- Fig. 10: eine Umrißzeichnung eines Steckers.

Fig. 1 zeigt eine bevorzugte Ausführungsform eines Steckverbinders. Er besteht aus einer Kunststoff-Isolierleiste (1) mit U-förmigem Querschnittsprofil und mehreren vierkantigen Kontaktstiften (3). Die Kontaktstifte (3) sind in der Mitte der Bodenwand (12) in einer in Längsrichtung verlaufenden Reihe von ins Innere des U-Profils gerichteten Aushalsungen (13) der Bodenwand (12) kraftschlüssig befestigt und sind in zueinander parallelen Ebenen (2) angeordnet. Die sich ins Innere des U-Profils erstreckenden und zur Verbindung mit einem Stecker (5) dienenden Steckerschenkel (4) liegen alle in der Steckerschenkelebene (8), welche die Isolierleiste (1) in Längsrichtung in zwei im wesentlichen symmetrische Hälften teilt.

Die zum Einstecken in eine Leiterplatte dienenden Leiterplattenschenkel (6',6'',6''') auf der den Steckerschenkeln (4) abgewandten Seite der Bodenwand (12) sind aus der Steckerschenkelebene (8) heraus im rechten Winkel (α,α') zum Teil nach der einen und zum Teil nach der anderen Seite abgewinkelt und stehen aus den Seitenwänden (10,10') der Isolierleiste (1) heraus. Bis zu ihrem Austritt aus den Seitenflächen (10,10') (1) liegen die Leiterplattenschenkel (6',6'',6''') mit ihren Wurzelbereichen in quer zur Längsrichtung und über nahezu die gesamte Breite der Isolierleiste (1) verlaufenden Nuten (9) ein.

Die Verbindung des Steckverbinders mit Leiterplatten erfolgt, indem die Leiterplattenschenkel (6',6'',6''') in entsprechende Bohrungen (14) der Leiterplatten (7,7') eingesteckt und auf der dem Steckverbinder abgewandten Seite der Leiterplatte (7,7') verlötet werden (Fig. 4). Bei der oben beschriebenen Ausführungsform des Steckverbinders liegen die beiden Leiterplatten (7,7') parallel zueinander und parallel zu den Seitenwänden (10,10') der Isolierleiste (1) bzw. den Steckerschenkeln (4). Die steckermäßige Verbindung erfolgt, indem ein z.B. als Buchsenleiste ausgebildeter Stecker (5) auf die Steckerschenkel (4) aufgesteckt wird. Als Einsteckhilfe und zum verwechslungsfreien Einstecken des Steckers sind auf der Innenseite der Seitenwand (10') der Isolierleiste (1) in Steckrichtung verlaufende rinnenförmige Vertiefungen (11) vorhanden, in die entsprechende Ausbuchtungen (nicht dargestellt) am Stecker (5) eingreifen. Die den Vertiefungen (11) gegenüberliegende Seitenwand (10) weist an ihrer Außenseite über die gesamte Länge der Isolierleiste (1) einen Vorsprung (15) auf, an dem eine Arretiervorrichtung (16) am Stecker (5) einrastet und den Stecker (5) gegen ungewolltes Herausziehen sichert.

Die Fig. 6-9 zeigen eine weitere Ausführungsform des erfindungsgemäßen Steckverbinders. Bei dieser verläuft ein Teil (6) der Leiterplattenschenkel in geradliniger Fortsetzung zu den Steckerschenkeln (4) in der Steckerschenkelebene (8) und ein anderer Teil (6''') ist aus der Steckerschenkelebene (8) heraus im rechten Winkel β abgewinkelt. Mit diesem Steckverbinder sind eine parallel (7'') zur Steckerschenkelebene (8) und eine rechtwinklig (7''') dazu verlaufende Leiterplatte verbindbar.

## Patentansprüche

1. Vielpoliger Steckverbinder, insbesondere für die Verbindung von Leiterplatten mit Kabeln, bestehend aus einer Isolierleiste (1) und mehreren darin nebeneinander fixierten, in zueinander parallele Ebenen (2) angeordneten Kontaktstiften (3), mit aus unterschiedlichen Seitenflächen der Isolierleiste (1) herausstehenden Schenkeln (4,6), deren in einer in Leistenlängsrichtung verlaufenden Reihe auf der einen Seite herausstehende Steckerschenkel (4) mit Steckern (5) und deren auf der anderen Seite herausstehende Leiterplattenschenkel (6,6',6'',6''') mit Leiterplatten (7,7',7'',7''') elektrisch und mechanisch verbindbar sind,
dadurch gekennzeichnet,
daß die Leiterplattenschenkel (6,6',6'',6''') der Kontaktstifte (3) zur wahlweisen Verbindung des Steckverbinders mit mindestens zwei unterschiedlichen Leiterplatten (7-7',7''-7''') aus mindestens zwei unterschiedlichen Seitenflächen der Isolierleiste herausstehen.

2. Steckverbinder nach Anspruch 1,
dadurch gekennzeichnet,
daß ein Teil (6') der Leiterplattenschenkel aus einer alle Steckerschenkel (4) enthaltenden Steckerschenkelebene (8) heraus nach der einen und der andere Teil (6'') der Leiterplattenschenkel nach der anderen Seite abgewinkelt verläuft.

3. Steckverbinder nach Anspruch 2,
dadurch gekennzeichnet,
daß die sich in unterschiedliche Richtungen erstreckenden Leiterplattenschenkel (6',6'') mit der Steckerschenkelebene (8) jeweils einen Winkel (α,α') von etwa 90° bilden.

4. Steckverbinder nach Anspruch 1,
dadurch gekennzeichnet,
daß ein Teil (6) der Leiterplattenschenkel in geradliniger Fortsetzung zu den Steckerschenkeln (4) ebenfalls in der Steckerschenkelebene (8) verläuft und der andere Teil (6''') aus der Steckerschenkelebene (8) heraus nach einer Seite abgewinkelt verläuft.

5. Steckverbinder nach Anspruch 4,
dadurch gekennzeichnet,
daß die abgewinkelten Leiterplattenschenkel (6''') mit der Steckerschenkelebene (8) einen Winkel (β) von etwa 90° bilden.

6. Steckverbinder nach einem der vorgenannten Ansprüche,
dadurch gekennzeichnet,
daß die den Steckerschenkeln (4) abgewandte Seite der Isolierleiste (1) über ihre gesamte Breite rechtwinklig zur Steckerschenkelebene (8) ausgerichtete Nuten (9) aufweist, in denen die abgewinkelten Leiterplattenschenkel (6',6'',6''') mit ihren Wurzelbereichen einliegen.

7. Steckverbinder nach einem der vorgenannten Ansprüche,
dadurch gekennzeichnet,
daß die Isolierleiste (1) ein U-förmiges Querschnittsprofil aufweist und die Steckerschenkel (4) parallel zu den Seitenwänden (10,10') des U-Profils und zwischen diesen verlaufen.

8. Steckverbinder nach Anspruch 7,
dadurch gekennzeichnet,
daß eine Seitenwand (10') des U-Profils auf ihrer Innenseite rinnenförmige, rechtwinklig zur Längsachse der Isolierleiste (1) verlaufende Vertiefungen (11) als Einsteckhilfe und zum verwechslungsfreien Einstecken des Steckers aufweist.

9. Steckverbinder nach Anspruch 7,
dadurch gekennzeichnet,
daß die Steckerschenkelebene (8) das U-Profil in zwei im wesentlichen symmetrische Hälften teilt.

## Claims

1. A multipin connector, in particular for the connection of printed circuit boards to leads, consisting of an insulating ledge (1) and several contact pins (3) fixed therein side by side and arranged in planes (2) parallel to each other, with arms (4, 6) projecting on different side faces from the insulating ledge (1), whose one row, extending in the longitudinal direction of the ledge, of plug arms (4) projecting on one side, can be electrically and mechanically connected to plugs (5), and whose circuit board arms (6, 6', 6'', 6''') projecting on the other side can be electrically and mechanically connected to printed circuit boards (7, 7', 7'', 7'''),
characterized in that
for the selectable connection of the connector to at least two different printed circuit boards (7, 7', 7'', 7'''), the circuit board arms (6, 6', 6'', 6''') of the contact pins (3) project from at least two different side faces of the insulating ledge.

2. A connector according to claim 1,
characterized in that
a part (6') of the circuit board arms extends at an angle from the plug arms plane (8) containing all the plug arms (4) towards one side, and the other part (6'') of the circuit board arms towards the other side.

3. A connector according to claim 2,
characterized in that
the circuit board arms (6', 6'') extending in different directions respectively form an angle (α, α') of approximately 90° with the plug arms plane (8).

4. A connector according to claim 1,
characterized in that
a part (6) of the circuit board arms also extends in the plug arms plane (8) in a straight continuation of the plug arms (4), and in that the other part (6''') extends at an angle from the plug arms plane (8) towards one side.

5. A connector according to claim 4,
characterized in that
the bent circuit board arms (6''') form an angle (β) of approximately 90° with the plug arms plane (8).

6. A connector according to one of the preceding claims,
characterized in that
the side of the insulating ledge (1) facing away from the plug arms (4) has grooves (9) over its whole width arranged at right angles to the plug arms plane (8), in which grooves there are inserted the circuit board arms (6, 6', 6'', 6''') with their root zones.

7. A connector according to one of the preceding claims,
characterized in that
the insulating ledge (1) has a channel-shaped cross-sectional profile and in that the plug arms (4) extend parallel to the sidewalls (10, 10') of the channel section and therebetween.

8. A connector according to claim 7,
characterized in that
a sidewall (10') of the channel section has grooved cutouts (11) extending at right angles to the longitudinal axis of the insulating ledge (1) as an aid for insertion and preventing an incorrect insertion of the plug.

9. A connector according to claim 7,
characterized in that
the plug arms plane (8) divides the channel section into two substantially symmetrical halves.

## Revendications

1. Connecteur multiple, en particulier pour la liaison de plaquettes imprimées avec des câbles, consistant en une barrette isolante (1) et en plusieurs pointes de contact (3) fixées dans celle-ci les unes à côté des autres et disposées dans des plans (2) parallèles entre eux, avec des branches (4, 6) qui sortent de faces latérales différentes de la barrette isolante (1), parmi lesquelles des branches de fiche mâle (4) qui sortent d'un côté en une rangée s'étendant dans la direction longitudinale de la barrette peuvent être reliées électriquement et mécaniquement à des fiches mâles (5) et parmi lesquelles des branches pour plaquettes imprimées (6, 6', 6'', 6'''), qui sortent de l'autre côté, peuvent être reliées électriquement et mécaniquement à des plaquettes imprimées (7, 7', 7'', 7'''),
caractérisé en ce que
les branches pour plaquettes imprimées (6, 6', 6'', 6''') des pointes de contact (3) sortent d'au moins deux faces latérales différentes de la barrette isolante en vue de la lisaison au choix du connecteur avec au moins deux plaquettes imprimées (7, 7', 7'', 7''') différentes.

2. Connecteur multiple selon la revendication 1,
caractérisé en ce que
une partie (6') des branches pour plaquettes imprimées s'étend en dehors du plan (8) des branches pour fiches mâles qui contient toutes les branches pour fiches mâles (4) en étant recourbée d'un côté et en ce que l'autre partie (6'') des branches pour plaquettes imprimées s'étend en étant recourbée de l'autre côté.

3. Connecteur multiple selon la revendication 2,
caractérisé en ce que
les branches pour plaquettes imprimées (6', 6'') qui s'étendent dans des directions différentes forment à chaque fois avec le plan (8) des branches pour fiches mâles un angle (α, α') d'environ 90°.

4. Connecteur multiple selon la revendication 1,
caractérisé en ce que
une partie (6) des branches pour plaquettes imprimées s'étend dans le prolongement rectiligne des branches pour fiches mâles (4) également dans le plan (8) des branches pour fiches mâles et en ce que l'autre partie (6''') s'étend en dehors du plan (8) des branches pour fiches mâles en étant recourbée d'un côté.

5. Connecteur multiple selon la revendication 4,
caractérisé en ce que
les branches pour plaquettes imprimées (6''') recourbées forment avec le plan (8) des branches pour fiches mâles un angle (β) d'environ 90°.

6. Connecteur multiple selon l'une des revendications précédentes,
caractérisé en ce que
le côté de la barrette isolante (1) qui est opposé aux branches pour fiches mâles (4) présente sur toute sa largeur des nervures (9), dirigées à angle droit par rapport au plan (8) des branches pour fiches mâles, dans lesquelles les branches pour plaquettes imprimées (6, 6', 6'', 6''') recourbées reposent par leurs parties de base.

7. Connecteur multiple selon l'une des revendications précédentes,
caractérisé en ce que
la barrette isolante (1) présente un profil en section transversale en forme de U et en ce que les branches pour fiches mâles (4) s'étendent parallèlement aux parois latérales (10, 10') du profil en U et entre celles-ci.

8. Connecteur multiple selon la revendication 7,
caractérisé en ce que
une paroi latérale (10') du profil en U présente sur son côté interne des évidements (11) en forme de rigoles qui s'étendent à angle droit par rapport à l'axe longitudinal de la barrette isolante (1) pour favoriser l'enfichage et en vue d'un enfichage sans confusion de la fiche mâle.

9. Connecteur multiple selon la revendication 7,
caractérisé en ce que
le plan (8) des branches pour fiches mâles partage le profil en U en deux moités sensiblement symétriques.
